# EUROPÄISCHE PATENTSCHRIFT

(11) **EP 0 045 018 B1**
(45) Veröffentlichungstag und Bekanntmachung des Hinweises auf die Patenterteilung: **30.05.1984**
(21) Anmeldenummer: 81105618.3
(22) Anmeldetag: 17.07.1981
(51) Int. Cl.: B24C 9/00

(54) **Einrichtung zum Entfernen eines Gemisches aus Strahlmittel und Reinigungsrückständen bei einer Schleuderstrahlmaschine**
Device for removing a mixture of abrasive material and fines in an abrasive impeller apparatus
Dispositif pour enlever un mélange de grenaille et de déchets dans une installation de grenaillage au moyen d'une roue de projection

(30) Priorität: 24.07.1980 CH 5654/80
(43) Veröffentlichungstag der Anmeldung: 03.02.1982
(73) Patentinhaber: GEORG FISCHER AKTIENGESELLSCHAFT, CH-8201 Schaffhausen (CH)
(72) Erfinder: Kreikenbaum, Horst Dr., Dr.Ing., CH-8200 Schaffhausen (CH); Bass, Dieter Dr., Dr.Ing., CH-8200 Schaffhausen (CH)

## Beschreibung

Die Erfindung betrifft eine Einrichtung wie sie im Oberbegriff von Anspruch 1 gekennzeichnet ist.

Durch die DE-A-1 652 005 oder auch die FR-A-2 329 408 ist eine entsprechende Einrichtung bekanntgeworden, bei welcher das Gemisch mittels Luftstrahlen aus Düsen über Leitbleche hochgetrieben wird, wobei es dann entweder in einem Fangbehälter aufgefangen und mittels einer Schnecke seitlich abtransportiert wird oder über schräge, dachförmig ausgebildete Bleche seitlich abrutscht. Nachteilig hierbei ist, dass das gesamte, aufgrund der Strahlbehandlung auf dem Werkstück liegende Gemisch durch die Luftstrahlen nach oben geblasen werden muss, was bei breiten Werkstückflächen zu einem unverhältnismässig hohen Luftverbrauch führt und entsprechende Investitionen für die aufzubringende Ventilatorleistung erfordert. Diese verursachen hohe Betriebskosten und eine starke Lärmentwicklung.

Es wurde zwar versucht, durch eine Stauwand und eine direkt über den Werkstücken vor der Stauwand angeordnete Abförderschnecke (DE-C3-2 645 559) die erforderliche Abblasleistung zu verringern, wobei sich jedoch zeigte, dass bei den meist nicht ebenen plattenförmigen Werkstücken noch relativ viel Gemisch von dem Staublech nicht erfasst wird, so dass diese restliche Gemisch-Menge mittels Luftstrahlen und einem Leitblech über die Stauwand vor dieser zum Abtransport mit der Förderschnecke geblasen werden muss. Die Lärmentwicklung konnte dabei nicht wesentlich verringert werden und die Gesamt-Investitionskosten für eine derartige Einrichtung sind durch den Aufwand für eine Förderschnecke und Stauwand trotz niedrigerer Abblasleistung ebenfalls noch erheblich.

Die vorgängig beschriebenen Einrichtungen als auch die weiterhin bekannten Einrichtungen zum Entfernen des aufgestrahlten Strahlmittels z.B. mittels einer Bürste, mittels V-förmig angeordneten Blasdüsen mit oder ohne einem pfeilförmigen Staublech oder mittels Saugdüsen benötigen anschliessend an die Strahlkammer eine getrennte Kammer mit erheblicher Baulänge, was den Platzbedarf einer Strahlmaschine mit einer derartigen Einrichtung wesentlich vergrössert.

Weiterhin wurde versucht, bei der Strahlbehandlung von Blechen das von der Blechoberfläche zurückgeworfene Strahlmittel durch Fangbleche aufzufangen und mittels eines Schraubenförderers abzutransportieren (FR-A-2 354 811 bzw. DE-A 2 653 663). Hierbei muss trotzdem noch ein Teil von Strahlmittel andersweitig z.B. mittels Bürsten in einer anschliessenden Kammer von der Blechoberfläche beseitigt werden. Diese Einrichtung dient nicht zum Entfernen des auf der Blechoberfläche liegenden Gemisches von Strahlmittel und Reinigungsrückständen nach deren Strahlbehandlung.

Aufgabe der vorliegenden Erfindung ist die Schaffung einer Einrichtung der eingangs genannten Art, mittels welcher mit möglichst geringern Aufwand an Investitions- und Betriebskosten, bei geringer Lärmentwicklung und einer kurzen Bauweise ein möglichst weitgehendes Entfernen des aufgeschleuderten Strahlmittels von Werkstücken mit grösseren horizontalen Flächen als auch von Werkstücken mit seitlichem Begrenzungsrand wie z.B. gewalzten Profil-Trägern gewährleistet ist.

Erfindungsgemäss wird dies durch die im Anspruch 1 angegebene Lehre gelöst.

Die erfindungsgemässe Einrichtung ermöglicht das einfache Entfernen des auf den strahlbehandelten Werkstücken liegenden Gemisches von Strahlmittel und abgestrahlten Teilchen mit geringem Energieaufwand und geringer Lärmbelästigung.

Besonders vorteilhafte Ausgestaltungen sind durch die weiteren abhängigen Ansprüche gekennzeichnet.

Ausführungsbeispiele der Erfindung sind in den Zeichnungen vereinfacht dargestellt und nachfolgend beschrieben.

Es zeigen:
Fig. 1 einen Längsschnitt durch eine Schleuderstrahlmaschine,
Fig. 2 einen Schnitt entlang der Linie 11-11 von Fig.1,
Fig. 3 einen Teillängsschnitt einer Ausführungsvariante von Fig. 1,
Fig. 4 einen Teillängsschnitt einer weiteren Ausführungsvariante von Fig. 1,
Fig. 5 einen Schnitt entlang der Linie V-V von Fig. 4, und
Fig. 6 eine Draufsicht von Fig. 4 mit schräg gestelltem Schleuderrad in schematischer Darstellung.

Die Fig. 1 zeigt einen Längsschnitt durch eine Strahlkammer 1 einer Schleuderstrahlmaschine für platten- oder bandförmige Werkstücke 2. Durch in der Strahlkammer 1 angeordnete antreibbare Förderrollen 3 wird das Werkstück 2 durch die Strahlkammer 1 transportiert, wobei es an der oberen und unteren Werkstückoberfläche mittels an der Strahlkammer 1 oben und unten angeordneten Schleuderradeinheiten 4 und 5 strahlbehandelt wird. Hierbei bleibt ein Gemisch 6 aus Strahlmittel und Reinigungsrückständen mit einer erheblichen Schichtdicke 7 auf der Werkstückoberfläche 8 liegen, welches durch eine nachfolgende Einrichtung 9 entfernt wird. Diese Einrichtung 9 ist in einer, innerhalb der Strahlkammer 1 befindlichen durch eine Trennwand 10 entstehenden Kammer 11 angeordnet und weist mindestens ein Schleuderrad 12 und eine Abblasvorrichtung 13 auf. Wie aus Fig. 2 ersichtlich, ist das Schleuderrad 12 mit einem Antriebsmotor 14 auf einer Platte 15 angeordnet, welche um eine Schwenkachse 28 drehbar in einer Seitenwand 16 der Strahlkammer 1 bzw. Kammer 11 gelagert ist. Mittels eines Schwenkantriebes 17 ist die Richtung einer Achse 18 des Schleuderrades 12 bezüglich der Werkstückoberfläche 8 verstellbar, wodurch der Auftreffwinkel eines Strahlmittelstrahles 19 auf die Werkstückoberfläche 8 und dessen Richtung veränderbar ist.

Die relativ flach auf die Werkstückoberfläche 8 auftreffenden Strahlmittelstrahlen 19 wirken hierbei wie ein Treibstrahl, welcher das Gemisch 6 von der Werkstückoberfläche 8 annähernd quer zur Durchlaufrichtung 20 wegbefördert, so dass es seitlich vom Werkstück 2 in eine Mulde 21 des unteren Teils der Strahlkammer 1 fällt. Von hier wird das Gemisch 6 mittels einer Transporteinrichtung 22 einer weiter nicht dargestellten Aufbereitungsanlage zugeführt. Zur Bündelung der Schleuderstrahlen 19 ist oberhalb der Werkstückoberfläche 8 eine Leitvorrichtung 23 fest oder einstellbar angeordnet. Nachfolgend der Leitvorrichtung 23 ist in der Kammer 11 die Abblasvorrichtung 13 angeordnet, welche mehrere Luftdüsen 24 aufweist, deren Luftstrahlen restliches Gemisch 6 entweder seitlich abbläst oder in den Bereich des Strahlmittelstrahles 19 zurückbläst.

Fig. 3 zeigt eine Ausführungsvariante der Einrichtung 9, bei welcher das Schleuderrad 12 schräg angeordnet ist. Der Strahlmittelstrahl weist dabei eine gegen die Durchlaufrichtung gerichtete schräge Komponente auf. Die Abblasvorrichtung 13 ist dabei direkt an der Leitvorrichtung 23 befestigt, wobei die Luftdüsen 24 innerhalb der Leitvorrichtung 23 angeordnet sind.

Die Fig. 4 und 5 zeigen eine weitere Ausführungsvariante, bei welcher das Schleuderrad 12 so angeordnet ist, dass dessen Achse 18 parallel zur Werkstückoberfläche 8 verläuft. Das Schleuderrad 12 ist mit seinem Antrieb auf einer Platte 25 befestigt, welche an der Seitenwand 16 der Strahlkammer 1 bzw. Kammer 11 in vertikaler Richtung mittels einer Verstelleinrichtung 26 verschiebbar angeordnet ist. Die Leitvorrichtung 23 ist durch Befestigung an der Platte 25 zusammen mit dem Schleuderrad 12 verstellbar, so dass diese bezüglich der Werkstückoberfläche 8 bei verschieden dicken und breiten Werkstücken 3 optimal einstellbar ist. Selbstverständlich ist auch eine automatische Höhenverstellung abhängig von der jeweiligen Werkstückdicke möglich. Die Abblasvorrichtung 13 ist bei dieser Ausführungsvariante in einer nach der Strahlkammer 1 bzw. Kammer 11 angeordneten Abblaskammer 27 untergebracht, wobei die Luftdüsen 24 in der oder gegen die Durchlaufrichtung 20 pfeilförmig angeordnet sind, wodurch das restliche Gemisch 6 nach beiden Seiten vom Werkstück 2 abgeblasen wird.

Fig. 6 zeigt eine vereinfachte Draufsicht einer Schleuderradanordnung gemäss Fig. 4, wobei die zur Werkstückoberfläche 8 parallel verlaufende Achse 18 nicht auch parallel zur Durchlaufrichtung 20, sondern zu dieser einen Winkel a bildet, so dass der Strahlmittelstrahl 19 eine Bewegungskomponente entgegen oder in der Durchlaufrichtung 20 aufweisen kann. Das Schleuderrad 12 kann hierbei um die vertikal verlaufende Schwenkachse 28 schwenkbar sein.

Durch eine Einstellbarkeit des Winkels a, durch die zu Fig. 4 und 5 beschriebene Höheneinstellung des Schleuderrades 12 und durch Veränderung des Strahlbildes mittels eines üblicherweise am Schleuderrad angeordneten Reglerkorbes können dabei optimale Abstrahlverhältnisse des Gemisches 6 von der Werkstückoberfläche 8 erreicht werden.

Durch den flach und annähernd quer zur Durchlaufrichtung auf die Werkstückoberfläche auftreffenden Strahlmittelstrahl wird die Oberflächenstruktur des bereits gestrahlten Werkstückes nicht oder nur unwesentlich nachträglich beeinträchtigt und es entsteht eine möglichst grosse Stosskomponente des Strahlmittels zur Beseitigung des Gemisches. Dies wird auch noch dadurch erreicht, dass das Schleuderrad eine vorzugsweise geringe Abwurfgeschwindigkeit von ca. 40 m/sec aufweist. Dafür kann das Schleuderrad einen erhöhten Strahlmitteldurchsatz aufweisen, wodurch sich die Anzahl der auf das Gemisch wirkenden Stösse vergrössert und damit die Abreinigungsleistung erhöht wird.

Bei den in Fig. 3 und 6 gezeigten Ausführungsvarianten weist der Strahlmittelstrahl eine Bewegungskomponente entgegen der Durchlaufrichtung auf, so dass seitlich wegspritzendes Strahlmittel bzw. Gemisch bevorzugt in den Strahlraum zurücktransportiert wird.

Durch die Anordnung einer Leitvorrichtung für den Schleuderstrahl wird dieser gebündelt, wodurch rückprallende Strahlmittelkörnerihre Energie erneut für die Entfernung des Gemisches verwenden.

Neben den beschriebenen Ausführungsvarianten ist es auch möglich, mehrere Schleuderräder zur Entfernung des Gemisches zu verwenden. Hierbei können die Schleuderräder in Durchlaufrichtung gesehen hintereinander an einer Werkstückseite oder quer zur Durchlaufrichtung und in Durchlaufrichtung zueinander versetzt oberhalb der Werkstückoberfläche angeordnet sein. Zum Reinigen von mehreren parallel durch die Strahlmaschine laufenden U- oder I-Profilträgern können mehrere Schleuderräder quer zur Durchlaufrichtung nebeneinander und in dieser Richtung verschiebbar oberhalb den Werkstücken angeordnet werden, wobei die gegen die Durchlaufrichtung wirkenden Strahlmittelstrahlen das auf den Profilträgern liegende Gemisch in eine darüber angeordnete Auffangeinrichtung hochtreiben, von wo es seitlich z.B. mittels einer Schnecke oder schrägen Ableitblechen abtransportiert wird.

Versuche haben gezeigt, dass bei der hier beschriebenen Einrichtung in Abhängigkeit von der Strahlmittel-Schichtdicke ein Energieaufwand im Bereich von 3,8-10⁴ bis 9.1 0⁴ Joule je m2 Abreinigungsfläche erforderlich ist, wogegen bei pneumatischen Abreinigungssystemen bei gleichen Bedingungen 4.10⁵ bis 8,5,1 05 Joule je m² Abreinigungsfläche benötigt werden.

Die pneumatische erforderliche Energie liegt also um den Faktor 10 höher als bei dem hier vorgeschlagenen Abstrahlen durch einen Schleuderstrahl. Bei diesem Vergleich ist lediglich die Arbeitsfähigkeit des Gases aus dem Düsenaustritt zugrundegelegt, berücksichtigt man zusätzlich noch den isentropen Verdichtungswirkungsgrad des Gebläses, so ergeben sich Wirkungsgradunterschiede mit dem Faktor 15 bis 18, die denen zwischen Freistrahlen (pneumatische Beschleunigung) und Schleuderstrahlen (mechanische Beschleunigung) entsprechen.

## Patentansprüche

1. Einrichtung zum Entfernen eines Gemisches (6) aus Strahlmittel und Reinigungsrückständen von horizontal durch eine Strahlanlage (1) durchlaufenden, mit Strahlmittel behandelten Werkstücken, insbesondere für Werkstücke (2) mit grösseren, horizontalen Flächen, wie z.B. Bleche und Bänder, mittels mindestens eines Treibstrahles (19), dadurch gekennzeichnet, dass mindestens ein Treibstrahl ein durch mindestens ein Schleuderrad (12) erzeugter Strahlmittelstrahl (19) ist, welcher annähernd quer zur Druchlaufrichtung (20) der Werkstücke (2) verläuft und flach oder annähernd flach auf die Werkstückoberfläche (8) auftrifft.

2. Einrichtung nach Anspruch 1, dadurch gekennzeichnet, dass oberhalb der Werkstückoberfläche (8) eine Leitvorrichtung (23) für jeden Strahlmittelstrahl (19) angeordnet ist.

3. Einrichtung nach einem der Ansprüche 1 oder 2, dadurch gekennzeichnet, dass die Achse (18) des oder der Schleuderräder (12) annähernd parallel zur Werkstückoberfläche (8) verläuft.

4. Einrichtung nach einem der Ansprüche 1 bis 3, dadurch gekennzeichnet, dass der Auftreffwinkel und die Richtung jedes Strahlmittelstrahles (19) durch Einstellbarkeit eines jeden Schleuderrades (12) veränderbar ist.

5. Einrichtung nach Anspruch 4, dadurch gekennzeichnet, dass das Schleuderrad (12) an einer Seitenwand (16) der Strahlkammer (1) um eine quer zur Durchlaufrichtung (20) angeordnete Schwenkachse (28) schwenkbar angeordnet ist.

6. Einrichtung nach Anspruch 5, dadurch gekennzeichnet, dass die Schwenkachse (28) horizontal verläuft (Fig. 1 und 2).

7. Einrichtung nach Anspruch 5, dadurch gekennzeichnet, dass die Schwenkachse (28) vertikal verläuft (Fig. 6).

8. Einrichtung nach einem der Ansprüche 1 bis 7, dadurch gekennzeichnet, dass das Schleuderrad (12) vertikal verschiebbar ist.

9. Einrichtung nach einem der Ansprüche 1 bis 8, dadurch gekennzeichnet, dass das oder die Schleuderräder (12) für die Beseitigung des Gemisches (6) innerhalb der Strahlkammer (1) angeordnet sind und dass in Werkstückdurchlaufrichtung.(20) gesehen nachfolgend eine Abblasvorrichtung (13) zur Beseitigung des restlichen Gemisches (6) angeordnet ist.

10. Einrichtung nach Anspruch 9, dadurch gekennzeichnet, dass die Abblasvorrichtung (13) an der Leitvorrichtung (23) angeordnet ist.

## Revendications

1. Dispositif pour éliminer un mélange (6) de grenaille et de déchets de pièces qui parcourent horizontalement une installation de grenaillage (1) et sont traitées par la grenaille, en particulier pour des pièces (2) possédant de grandes surfaces horizontales comme par exemple des tôles et bandes, au moyen d'au moins un jet chassant (19), caractérisé en ce qu'au moins un jet chassant est un jet de grenaille produit par au moins une turbine de projection (12) et qui est dirigé à peu près transversalement à la direction de défilement (20) des pièces (2) et rencontre la surface (8) de la pièce à plat ou sensiblement à plat.

2. Dispositif selon la revendication 1, caractérisé en ce qu'au-dessus de la surface (8) de la pièce, est disposé un dispositif déflecteur (23) pour chaque jet de grenaille (19).

3. Dispositif selon l'une des revendications 1 et 2, caractérisé en ce que l'axe (18) de la ou des turbine(s) de projection (12) s'étend à peu près parallèlement à la surface (8) des pièces.

4. Dispositif selon l'une des revendications 1 à 3, caractérisé en ce que l'angle d'incidence et la direction de chaque jet de grenaille (19) peuvent être modifiés grâce à une possibilité de réglage de chaque turbine de projection (12).

5. Dispositif selon la revendication 4, caractérisé en ce que la turbine de projection (12) est montée sur une paroi latérale (16) de la chambre de grenaillage (1 ), de manière à pouvoir osciller autour d'un axe d'oscillation (28)disposé transversalement à la direction (20) du défilement.

6. Dispositif selon la revendication 5, caractérisé en ce que l'axe d'oscillation (28) s'étend horizontalement (Figures 1 et 2).

7. Dispositif selon la revendication 5, caractérisé en ce que l'axe d'oscillation (28) s'étend verticalement (Figure 6).

8. Dispositif selon l'une des revendications 1 à 7, caractérisé en ce que la turbine de projection (12) est déplaçable en translation verticalement.

9. Dispositif selon l'une des revendications 1 à 8, caractérisé en ce que la ou ou les turbine (s) de projection (12) destinée (s) à éliminer le mélange (6) est ou sont disposée (s) à l'intérieur de la chambre de grenaillage (1), et en ce qu'il est prévu, en aval, considéré dans le sens (20) du défilement des pièces, un dispositif de soufflage (13) destiné à éliminer le mélange résiduel (6).

10. Dispositif selon la revendication 9, caractérisé en ce que le dispositif de soufflage (13) est monté sur le dispositif déflecteur (23).

## Claims

1. Arrangement for removing a mixture (6) of abrasive material and cleaning redisue from workpieces passing horizontally through a jet apparatus (1) and treated with abrasive material, in particular for workpieces (2) with rather large horizontal surfaces, such as sheets and bands, by means of at least one driving jet (19), characterised in that at least one driving jet is a jet (19) of abrasive material produced by at least one fan blower (12), which (19) extends roughly transversely to the direction of through-passage (20) of the workpieces (2) and meets the surface (8) of the workpieces in a flat or almost flat manner.

2. Arrangement according to claim 1, characterised in that a guiding device (23) for each jet (19) of abrasive material is provided above the surface (8) of the workpiece.

3. Arrangement according to one of the claims 1 or 2, characterised in that the axis (18) of the fan blower or blowers (12) runs approximately parallel to the surface (8) of the workpiece.

4. Arrangement according to one of the claims 1 to 3, characterised in that the angle of impact and the direction of each jet (19) of abrasive is variable by adjusting each fan blower (12).

5. Arrangement according to claim 4, characterised in that the fan blower (12) is arranged on a side wall (16) of the jet apparatus (1) to be pivotable about an axis of pivot (28) arranged transversely to the direction of through-passage (20).

6. Arrangement according to claim 5, characterised in that the axis of pivot (28) extends horizontally (Figs. and 2).

7. Arrangement according to claim 5, characterised in that the axis of pivot (28) extends vertically (Fig. 6).

8. Arrangement according to one of the claims 1 to 7, characterised in that the fan blower (12) is vertically displaceable.

9. Arrangement according to one of the claims 1 to 8, characterised in that the fan blower of blowers (12) for removing the mixture (6) are arranged inside the jet apparatus (1), and in that a blow-off device (13) is provided following this, viewed in the direction of through-passage (20) of the workpiece, for removing the remaining mixture (6).

10. Arrangement according to claim 9, characterised in that the blow-off device (13) is arranged on the guiding device (23).
